# EUROPÄISCHE PATENTSCHRIFT

(11) **EP 0 283 949 B1**
(45) Veröffentlichungstag und Bekanntmachung des Hinweises auf die Patenterteilung: **25.05.1994**
(21) Anmeldenummer: 88104330.1
(22) Anmeldetag: 18.03.1988
(51) Int. Cl.: H01H 1/56

(54) **Mehrstellungs-Kommutierungstrenner für Hoch- und Mittelspannungs-Schaltanlagen**
Multiposition load break switch for high and middle tension installations
Sectionneur sous charge à plusieurs positions pour installations à haute et moyenne tension

(30) Priorität: 24.03.1987 DE 3709664
(43) Veröffentlichungstag der Anmeldung: 28.09.1988
(73) Patentinhaber: Asea Brown Boveri Aktiengesellschaft, 68309 Mannheim (DE)
(72) Erfinder: Lutz, Ferdinand, Dr. Dr.Ing., D-6148 Heppenheim (DE)
(74) Vertreter: Rupprecht, Klaus, Dipl.-Ing.

(56) Entgegenhaltungen:
- EP-A- 0 126 882
- EP-A- 0 135 789
- EP-A- 0 195 894
- DE-A- 1 465 937
- FR-A- 2 419 575
- GB-A- 2 129 617
- US-A- 4 016 385
- US-A- 4 220 837

## Beschreibung

Die Erfindung bezieht sich auf einen Mehrstellungs-Kommutierungstrenner für Hoch- und Mittelspannungs-Schaltanlagen gemäß dem Oberbegriff des Anspruches 1.

Ein solcher Mehrstellungs-Kommutierungstrenner für Hoch- und Mittelspannungs-Schaltanlagen ist aus der DE-OS 35 06 383 bekannt. Der dort beschriebene Mehrstellungs-Kommutierungstrenner dient zur unterbrechungslosen Umschaltung von Einspeiseleitungen bzw. Kabelabgängen auf die Haupt- und Hilfssammelschiene. Dabei sind in einer ersten Schaltstellung die Einspeiseleitungen bzw. Kabelabgänge galvanisch mit der Hauptsammelschiene verbunden. In einer zweiten Schaltstellung sind die Einspeiseleitungen bzw. Kabelabgänge sowohl mit der Haupt- als auch mit der Hilfssammelschiene verbunden, was mittels einer Schleifkontaktanordnung erfolgt. In einer dritten Schaltstellung sind die Einspeiseleitungen bzw. Kabelabgänge galvanisch mit der Hilfssammelschiene verbunden. In einer vierten Schaltstellung sind die Einspeiseleitungen bzw. Kabelabgänge getrennt von der Haupt- und Hilfssammelschiene. In einer fünften Schaltstellung sind die Einspeiseleitungen bzw. Kabelabgänge mit einem Erdkontakt verbunden. Dieser bekannte Mehrstellungs-Kommutierungstrenner gewährleistet nur bei solchen Schaltanlagen ein funkenloses Umschalten, bei denen keine induktive Kopplung zwischen den Phasen auftritt und bei denen kein durch Induktionsspannung gespeister Kommutierungslichtbogen entstehen kann (z. B. einphasig gekapselte Schaltanlagen geringer Baugröße). Im Falle induktiver Kopplung jedoch ist bei diesem bekannten Mehrstellungs-Kommutierungstrenner die Gefahr gegeben, daß bei größeren Stromstärken ein Stehlichtbogen entsteht.

Aus der DE-OS 34 12 399 ist ein als Dreistellungsschalter (Betriebsstellung, Trennstellung, Erdungsstellung) ausgeführtes Hochspannungsgerät bekannt, das als Lasttrennschalter und Erdungsschalter geeignet ist. Der Dreistellungsschalter ist mit einem um einen festen Punkt verschwenkbaren Schaltarm ausgeführt. In Reihe zu den in der Mittelstellung entstehenden Trennstrecken im Isoliermedium ist ein Schaltelement, vorzugsweise eine Vakuumschaltröhre, angeordnet. Das unterbrechungsfreie Kommutieren eines Stromes ist mit diesem Schaltgerät nicht möglich.

Trenner sind im allgemeinen Schaltgeräte in Anlagen der elektrischen Energieverteilung. Sie schalten normalerweise annähernd stromlos. Im eingeschalteten Zustand müssen Trenner Betriebs- und Kurzschlußströme führen können.

Trenner mit der Aufgabe des unterbrechungslosen Kommutierens von Strömen sind beispielsweise aus der EP 0 126 882 bekannt. Dort werden jedoch zwei getrennte Trenner für das Kommutieren benötigt.

Wenn in einer solchen Schaltanlage im Zuge einer Lastschaltung (Schalten von Betriebsströmen) der Strom von einer Sammelschiene auf eine andere Sammelschiene mit zwei Trennern kommutiert werden soll, so muß, wie bereits erwähnt, der beim Kommutierungsvorgang zwischen den Kontakten der die Kommutierung durchführenden Trenner entstehende Lichtbogen konstruktiv berücksichtigt werden. Die Kontakte herkömmlicher Trenner haben keine dafür geeigneten Kontaktsysteme.

Eine weitere Einschränkung der Eignung herkömmlicher Trenner für das schnelle, unterbrechungslose Kommutieren von Strömen ist durch die geringe Schaltgeschwindigkeit gegeben. Da Trenner keine Ströme schalten müssen, ist ihre Schaltgeschwindigkeit gering. Ein Kommutierungsvorgang mit zwei Trennern der herkömmlichen Bauart dauert also sehr lange. Infolge der geringen Schaltgeschwindigkeit erhöhen sich die Zeitdauer der Kontaktbelastung durch den Kommutierungslichtbogen sowie generell die Zeitdauer des Kommutierungsvorganges. Für das unterbrechungslose Kommutieren von Kurzschlußströmen sind herkömmliche Trenner somit ungeeignet, da der Kommutierungsvorgang nur wenige Millisekungen bis wenige 10 Millisekungen dauern darf und extrem stromstarke Kommutierungslichtbögen entstehen können.

Ein Mehrstellungs-Kommutierungstrenner der eingangs genannten Art ist aus der US-PS 4 016 385 bekannt geworden. Die Kontaktvorrichtung ist durch mehrere Vakuumröhren gebildet, so daß den einzelnen Kontaktvorrichtungen jeweils eine Vakuumröhre zugeordnet ist. Die Steuerung der Vakuumröhren erfolgt durch Steuerscheiben mit darin eingebrachten Schlitzen dergestalt, daß je zwei einander zugeordnete Vakuumröhren gleichzeitig geschlossen sind, wobei die Schließdauer beider Vakuumröhrenpaare sich eine bestimmte Zeit überlappt.

Aufgabe der Erfindung ist es, einen Mehrstellungs-Kommutierungstrenner der eingangs genannten Art zu vereinfachen, ohne daß die Wirksamkeit des Mehrstellungs-Kommutierungstrenners beeinträchtigt ist.

Diese Aufgabe wird erfindungsgemäß durch die kennzeichnenden Merkmale des Anspruches 1 gelöst.

Die Trenn-, Verbindungs- und Kommutierungsfunktionen des Mehrstellungs-Kommutierungstrenners können durch einen einzigen mechanischen Antrieb erfolgen. Pro Einspeise- oder Abgangsleitung einer Schaltanlage mit einer Hauptsammelschiene und zwei oder mehr Hilfssammelschienen ist stets nur ein einziger Mehrstellungs-Kommutierungstrenner notwendig. Der Mehrstellungs-Kommutierungstrenner ermöglicht somit den Aufbau einer im Vergleich zu konventionellen Schaltanlagen deutlich kostengünstigeren Schaltanlage mit minimalem Leistungsschalter-Aufwand.

Während bei der Anordnung nach der US-PS 4 016 385 insgesamt vier Vakuumröhren vorgesehen sind, die miteinander in geeigneter Weise verschaltet sind, ist bei der erfindungsgemäßen Anordnung lediglich eine Vakuumröhre vorgesehen, was dadurch erreicht wird, daß der bewegliche Kontakt in mehrere Kontaktsegmente unterteilt ist, die durch Isolierstücke voneinander getrennt sind.

Vorteilhafte Ausgestaltungen der Erfindung sind in den Unteransprüchen gekennzeichnet.

Die Erfindung wird nachstehend anhand der in den Zeichnungen dargestellten Ausführungsbeispiele erläutert.

Es zeigen:
- Figuren 1 bis 5: eine prinzipielle Darstellung eines Mehrstellungs-Kommutierungstrenners in verschiedenen Schaltstellungen, und
- Figur 6: ein Ausführungsbeispiel eines Mehrstellungs-Kommutierungstrenners mit einer Vakuumschaltröhre zum Löschen des Kommutierungslichtbogens.

In den Figuren 1 bis 5 ist eine prinzipielle Darstellung eines Mehrstellungs-Kommutierungstrenners in verschiedenen Schaltstellungen gezeigt. Der Mehrstellungs-Kommutierungstrenner 1 mit Antrieb 2 weist vier externe Anschlüsse 3, 4, 5 und 6 auf. Die externen Anschlüsse 3 bzw. 5 bzw. 6 sind mit internen Kontakten 7 (Hauptstrombahn-Kontakt) bzw. 8 bzw. 9 (Nebenstrohmbahn-Kontakte) direkt verbunden. Desweiteren weist der Trenner 1 zwei Erdkontakte 10 bzw. 11 auf. Der externe Anschluß 4 ist intern mit einem durch den Antrieb 2 beweglichen Kontaktstift 12 verbunden. Der Kontaktstift 12 ist an seinem frei beweglichen Ende mit einem Schleifkontakt 13 (bewegliche Kontaktvorrichtung) zur wahlweisen Verbindung mit den Kontakten 7 bis 9, bzw. Erdkontakten 10, 11 versehen.

Die interne elektrische Verbindung von Anschluß 3 nach Anschluß 4 wird als Hauptstrombahn und die Verbindungen von Anschluß 4 nach Abschluß 5 sowie von Anschluß 4 nach Anschluß 6 werden als Nebenstrombahn bezeichnet. Die in Figur 1 gezeigte Schaltstellung des beweglichen Kontaktstiftes 12 und des daran befestigten Schleifkontaktes 13 ist gerade so, daß die Hauptstrombahn 3-4 geschlossen ist.

In den Figuren 2 bis 5 sind eine Kommutierung von der Hauptstrombahn 3-4 auf die Nebenstrombahn 4-5 und daran anschließend die Trennung und die nachfolgende Erdung über den Erdkontakt 10 darstellt. Die Figuren 2 und 3 zeigen zwei Phasen des unterbrechungslosen Kommutierens von der Hauptstrombahn 3-4 auf die Nebenstrombahn 4-5. In Figur 2 verbindet der Schleifkontakt 13 den Kontakt 7 der Hauptstrombahn 3-4 mit dem Kontakt 8 der Nebenstrombahn 4-5. In dieser Phase kann die unterbrechungslose Kommutierung erfolgen. Das Ende der Kommutierung ist in Figur 3 dargestellt. Die Verbindung zwischen dem Schleifkontakt 13 und dem Kontakt 7 der Hauptstrombahn 3-4 ist unterbrochen, so daß der Stromfluß nun ausschließlich über den Kontakt 8 der Nebenstrombahn 4-5 erfolgt.

Figur 4 zeigt eine Trennstellung, in der sowohl die Hauptstrombahn 3-4 als auch die Nebenstrombahn 4-5 und 4-6 unterbrochen sind und der Kontakt 7 der Hauptstrombahn 3-4 sowie die Kontakte 8 und 9 der Nebenstrombahnen 4-5 bzw. 4-6 voneinander elektrisch isolierend getrennt sind.

In Figur 5 ist der Schleifkontakt 13 mit dem Erdkontakt 10 verbunden. Dadurch wird eine an den Anschluß 4 angeschlossene Einspeise- oder Abgangsleitung geerdet.

In gleicher Weise wie die beschriebene Kommutierung von der Hauptstrombahn 3-4 auf die Nebenstrombahn 4-5 kann eine Kommutierung von der Hauptstrombahn 3-4 auf die Nebenstrombahn 4-6 erfolgen, und ebenso kann sich direkt daran die Trennung sowie die Erdung über den Erdkontakt 11 anschließen.

In Figur 6 ist ein Ausführungsbeispiel eines Mehrstellungs-Kommutierungstrenners 32 dargestellt. Der Trenner 32 weist drei Kontakte 33 (Nebenstrombahn-Kontakt), 34 (Hauptstrombahn-Kontakt), 35 (Nebenstrombahn-Kontakt) sowie einen zentralen Kommutierungsschleifkontakt 36 auf. Der Kommutierungsschleifkontakt 36 (bewegliche Kontaktvorrichtung) verfügt über drei nebeneinander liegende Kontaktsegmente 37, 38, 39, die mittels Isolierstücke 40, 41 elektrisch isoliert voneinander getrennt sind, wobei die Kontaktsegmente 37, 38 an den äußeren Enden des Kommutierungsschleifkontaktes 36 angeordnet sind und sich das Kontaktstegment 39 in der Mitte zwischen den Segmente 37, 38 bzw. zwischen den Isolierstücken 41, 40 befindet.

Der Kommutierungsschleifkontakt 36 ist am beweglichen Ende eines um einen Drehpunkt 43 schwenkbaren Dreharmes 42 angebracht. Der Dreharm 42 ist mit einer ebenfalls um den gleichen Drehpunkt 43 schwenkbaren, elektrisch isolierenden Kurvenscheibe 44 mechanisch fest verbunden. An der Kurvenscheibe 44 liegt der bewegliche Kontakt 47 einer (einzigen) Vakuumschaltröhre 46 (siehe hierzu beispielsweise Burkhard, Schaltgeräte der Elektroenergietechnik, VDE-Verlag, Berlin, Offenbach, 1985, Seite 110 bis 11), d. h. die Vakuumschaltröhre 46 kann je nach momentaner Stellung der Kurvenscheibe 44 über den beweglichen Kontakt 47 ein- und ausgeschaltet werden. Das Schaltvermögen der Vakuumschaltröhre ist der Kommutierungsspannung (induktive Spannung infolge der Kopplung zwischen den Phasen) angepaßt.

Die beiden äußeren Kontaktsegmente 37, 38 des Kommutierungsschleifkontaktes 36 sind durch einen Bügel 45 elektrisch miteinander verbunden. Der Bügel 45 ist über eine flexible Verbindungsleitung 49 an den beweglichen Kontakt 47 der Vakuumschaltröhre 46 angeschlossen. Das mittlere (innere) Kontaktsegment 39 des Kommutierungsschleifkontaktes 36 ist über den Dreharm 42 und eine flexible Verbindungsleitung 50 mit einem Anschluß 52 elektrisch verbunden. Der Festkontakt 48 der Vakuumschaltröhre 46 ist über eine flexible Verbindungsleitung 51 ebenfalls mit dem Anschluß 52 elektrisch verbunden.

Der den Dreharm 42 und die Kurvenscheibe 44 um den Drehpunkt 43 schwenkende Antrieb ist mit der Ziffer 53 bezeichnet.

Der Anschluß 52 ist mit einer Einspeise- oder Abgangsleitung, der Kontakt 34 mit einer Hauptsammelschiene, der Kontakt 33 mit einer ersten Hilfssammelschiene und der Kontakt 35 mit einer zweiten Hilfssammelschiene verbunden. Die interne Verbindung von Kontakt 34 nach Anschluß 52 wird als Hauptstrombahn und die Verbindungen von Kontakt 33 nach Anschluß 52 sowie von Kontakt 35 nach Anschluß 52 werden als Nebenstrombahn bezeichnet.

Bei der in Figur 6 gezeigten Schaltstellung des Trenners ergibt sich ein Stromfluß vom Kontakt 34 über das Kontaktsegment 39, den Dreharm 42 und die Verbindungsleitung 50 zum Anschluß 52 (Hauptstrombahn 34-52). Da der bewegliche Kontakt 47 der Vakuumschaltröhre 46 bei der dargestellten Schaltstellung durch die Kurvenscheibe 44 in die "Aus"-Stellung geführt wird, ist die Vakuumschaltröhre 46 geöffnet. Durch Schwenken des Dreharmes 42 nach links oder rechts kann der Strom auf den Kontakt 33 oder den Kontakt 35 kommutiert werden.

Wird beispielsweise der Dreharm 42 nach links geschwenkt, so bleibt zunächst die Berührung des Kontaktsegmentes 39 mit dem Kontakt 34 erhalten. Durch entsprechende Gestaltung der Kurvenscheibe 44 wird die Vakuumschaltröhre 46 unmittelbar nach der Berührung des Kontakte 33 mit dem Kontaktsegment 37 geschlossen, indem der bewegliche Kontakt 47 der Vakuumschaltröhre 46 durch einen trapezförmigen Nocken der Kurvenscheibe 44 in die "Ein"-Stellung (abwärts) gedrückt wird. Das Kontaktsegment 39 berührt in dieser Schaltstellung immer noch den Kontakt 34, d. h. die elektrische Verbindung 34-39-42-50-52 bleibt bestehen. Beim Schließen der Vakuumschaltröhre findet ein Vorzündlichtbogen innerhalb der Vakuumschaltröhre statt, d. h. es ergibt sich ein Stromfluß vom Anschluß 52 über die Verbindungsleitung 51, den Festkontakt 48, die Vakuumschaltröhre 46, den beweglichen Kontakt 47, die Verbindungsleitung 49, den Bügel 45 und das Kontaktsegment 37 zum Kontakt 33.

Durch weiteres Schwenken des Dreharmes 42 nach links wird eine Lage erreicht, in der nur noch das Isolierstück 40 und das äußere Kontaktsegment 38 den Kontakt 34 berühren und in der das mittlere Kontaktsegment 39 den Kontakt 33 bereits berührt. In dieser Lage wird die Vakuumschaltröhre 46 wieder geöffnet, indem der bewegliche Kontakt 47 durch die Kurvenscheibe 44 wieder in die "Aus"-Stellung (aufwärts) geführt wird.

Nach dem Öffnen entsteht innerhalb der Vakuumschaltröhre 46 ein Kommutierungslichtbogen und verlöscht beim ersten Stromnulldurchgang wieder. Die Kommutierung von der Hauptstrombahn 34-52 auf die Nebenstrombahn 33-52 ist somit abgeschlossen und ein Stromfluß 52-50-42-39-33 bzw. umgekehrt ist gewährleistet. Durch weiteres Schwenken des Dreharmes 42 nach links wird die Trennstellung erreicht, in der sowohl die Hauptstrombahn als auch die Nebenstrombahn unterbrochen sind und auch keine Querverbindung zwischen der Hauptstrombahn und einer der Nebenstrombahnen besteht.

In der gleichen Art erfolgen beim Kommutieren von Kontakt 33 auf den Kontakt 34 (Schwenken des Dreharmes nach rechts) bzw. vom Kontakt 34 auf den Kontakt 35 (weiteres Schwenken des Dreharmes nach rechts) bzw. vom Kontakt 35 auf den Kontakt 34 (Schwenken des Dreharmes nach links) ebenfalls das Entstehen und Löschen des Kommutierungslichtbogens sowie das Entstehen des Vorzündlichtbogens innerhalb der Vakuumschaltröhre 46. Da die Vakuumschaltröhre 46 mechanisch nicht in den Dreharm 42 integriert ist, werden ihre Kontakte stets nur beim Kommutieren belastet, nicht jedoch in den Betriebsstellungen 52-34, 52-33 oder 52-35. Die Kontaktbelastung ist deshalb erheblich reduziert.

Der Mehrstellungs-Kommutierungstrenner 32 kann mit weiteren Kontakten versehen sein, um zusätzlich eine Erdung zu ermöglichen.

## Patentansprüche

1. Mehrstellungs-Kommutierungstrenner für Hoch- und Mittelspannungs-Schaltanlagen mit einem Anschluß (52) für eine Einspeise- oder Abgangsleitung, einer mit diesem Anschluß (52) verbundenen beweglichen Kontaktvorrichtung (36, 37 bis 39, 42), einem feststehenden Hauptstrombahn-Kontakt (34) zum Anschluß einer Hauptsammelschiene, mindestens einem feststehenden Nebenstrombahn-Kontakt (33, 35) zum Anschluß einer Hilfssammelschiene, sowie mit als Vakuumschaltröhren (46) ausgebildeten Löscheinrichtungen zur Löschung eines Kommutierungslichtbogens, deren Steuerung mit der beweglichen Kontaktvorrichtung (36, 37 bis 39, 42) mechanisch gekoppelt erfolgt, und wobei die bewegliche Kontaktvorrichtung mittels eines mechanischen Antriebes mit dem Hauptstrombahn-Kontakt (34) bzw. mit dem Nebenstrombahn-Kontakt (33, 35) bzw. mit beiden gleichzeitig verbindbar ist, dadurch gekennzeichnet, daß die bewegliche Kontaktvorrichtung (37 bis 39) aus einem Dreharm (42) mit aufgesetztem Kommutierungsschleifkontakt (36) besteht, und der Kommutierungsschleifkontakt (36) drei jeweils durch Isolierstücke (40, 41) elektrisch voneinander getrennte Kontaktsegmente (37, 38, 39) aufweist, wobei der eine Kontakt (48) der lediglich eine Vakuumschaltröhre (46) und der mit dem mittleren Kontaktsegment (39) elektrisch verbundene Dreharm (42) am Anschluß (52) für die Einspeise- oder Abgangsleitung liegen, während der andere Kontakt (47) der Vakuumschaltröhre (46) mit den beiden äußeren Kontaktsegmenten (37, 38) verbunden ist.

2. Mehrstellungs-Kommutierungstrenner nach Anspruch 1, dadurch gekennzeichnet, daß die Steuerung des beweglichen Kontaktes (47) der Vakuumschaltröhre (46) durch eine Kurvenscheibe (44) erfolgt, die mechanisch mit der Bewegung des Dreharms (42) gekoppelt ist.

3. Mehrstellungs-Kommutierungstrenner nach einem der vorherigen Ansprüche, gekennzeichnet durch eine abbrandfeste Ausführung des Hauptstrombahn-Kontaktes (34), der Nebenstrombahn-Kontakte (33, 35) und der beweglichen Kontaktvorrichtung (36, 42).

## Claims

1. Multi-position commutation interrupter for high-voltage and medium-voltage switching installations having a connection (52) for an input or output line, a moving contact device (36, 37 to 39, 42) which is connected to this connection (52), a stationary main current path contact (34) for connection of a main busbar, at least one stationary auxiliary current path contact (33, 35) for connection of an auxiliary busbar, and having extinguishing devices, which are constructed as vacuum switching tubes (46) for extinguishing a commutation arc, which are controlled in a mechanically coupled manner using the moving contact device (36, 37 to 39, 42), and it being possible to connect the moving contact device, by means of a mechanical drive, to the main current path contact (34) or to the auxiliary current path contact (33, 35) or to both simultaneously, characterized in that the moving contact device (37 to 39) comprises a rotating arm (42) having a commutation sliding contact (36) placed on it, and the commutation sliding contact (36) has three contact segments (37, 38, 39), which are in each case electrically isolated from one another by insulating pieces (40, 41), one contact (48) of the only one vacuum switching tube (46) and the rotating arm (42), which is electrically connected to the centre contact segment (39), being connected to the connection (52) for the input or output line, while the other contact (47) of the vacuum switching tube (46) is connected to the two outer contact segments (37, 38).

2. Multi-position commutation interrupter according to Claim 1, characterized in that the control of the moving contact (47) of the vacuum switching tube (46) is effected by a cam disc (44) which is mechanically coupled to the movement of the rotating arm (42).

3. Multi-position commutation interrupter according to one of the preceding claims, characterized by an erosion-resistant design of the main current path contact (34) of the auxiliary current path contacts (33, 35) and of the moving contact device (36, 42).

## Revendications

1. Sectionneur-commutateur à positions multiples pour installations de commutation à haute et moyenne tension avec un point de raccordement (52) pour une ligne d'entrée ou de sortie, un dispositif de contact mobile (36, 37 à 39, 42) relié à ce point de raccordement (52), un contact fixe de circuit principal (34) pour le raccordement d'une barre omnibus principale, au moins un contact fixe de circuit auxiliaire (33, 35) pour le raccordement d'une barre omnibus, et des dispositifs d'extinction conçus sous forme de tubes de commutation à vide (46) pour éteindre un arc de commutation, la commande desdits tubes de commutation à vide étant mécaniquement couplée avec le dispositif de contact mobile (36, 37 à 39, 40), et ledit dispositif de contact mobile pouvant, au moyen d'un entraînement mécanique, être connecté soit au contact de circuit principal (34), soit au contact de circuit auxiliaire (33, 35), soit encore aux deux à la fois, caractérisé par le fait que le dispositif de contact mobile (37 à 39) se compose d'un bras pivotant (42) avec contact de commutation à glissement (36) rapporté, comportant trois segments de contact (37, 38, 39) électriquement isolés les uns des autres par des pièces isolantes (40, 41), l'un (48) des contacts du tube de commutation à vide (46) unique et le bras pivotant (42) lié électriquement au segment central (39) étant reliés au point de raccordement (52) pour la ligne d'entrée ou de sortie, tandis que l'autre contact (47) du tube de commutation à vide (46) est relié aux deux segments extérieurs (37, 38).

2. Sectionneur-commutateur à positions multiples selon la revendication 1, caractérisé par le fait que la commande du contact mobile (47) du tube de commutation à vide (46) se fait au moyen d'une came (44), mécaniquement couplée au mouvement du bras pivotant (42).

3. Sectionneur-commutateur à positions multiples selon une des revendications précédentes, caractérisé par un contact de circuit principal (34), des contacts de circuit auxiliaire (33, 35) et un dispositif de contact mobile (36, 42) résistant à l'usure.
